# EUROPÄISCHE PATENTSCHRIFT

(11) **EP 0 670 615 B1**
(45) Veröffentlichungstag und Bekanntmachung des Hinweises auf die Patenterteilung: **05.02.1997**
(21) Anmeldenummer: 94103192.4
(22) Anmeldetag: 03.03.1994
(51) Int. Cl.: H01R 23/68, H01R 23/70, H01R 13/658

(54) **Steckverbinder für Rückwandverdrahtungen**
Connector for back panel wirings
Connecteur pour câblages de panneau arrière

(43) Veröffentlichungstag der Anmeldung: 06.09.1995
(73) Patentinhaber: SIEMENS AKTIENGESELLSCHAFT, 80333 München (DE); GÖRLICH GmbH, D-74211 Leingarten (DE)
(72) Erfinder: Zell, Karl, Dipl.-Ing. (FH), D-82343 Niederpöcking (DE); Seidel, Peter, D-82194 Gröbenzell (DE); Görlich, Rudolf, D-74177 Bad Friedrichshall (DE)
(74) Vertreter: Fuchs, Franz-Josef, Dr.-Ing.

(56) Entgegenhaltungen:
- EP-A- 0 337 634
- EP-A- 0 446 980
- WO-A-87/07441
- US-A- 4 571 014
- US-A- 5 201 855

## Beschreibung

Die vorliegende Erfindung betrifft einen Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die Wände der Aufnahmekammern mit Schlitzen versehen sind, welche die Aufnahmekammern umgeben und in die elektrisch leitfähige Schirmelemente eingelegt sind, die untereinander leitend zu einem Potentialkäfig verbunden sind, und wobei der Boden der Messerleiste mit Schlitzen versehen ist, welche die Messer umgeben und in die elektrisch leitfähige Schirmelemente eingelegt sind.

Ein derartiger Steckverbinder wurde bereits in der deutschen Patentanmeldung 4 313 771 vorgeschlagen. Der vorgeschlagene Steckverbinder weist bei hohen Übertragungsfrequenzen gegenüber den herkömmlichen Steckverbindern verbesserte Hochfrequenzeigenschaften auf. Diese verbesserten Hochfrequenzeigenschaften genügen aber nicht allen Anforderungen.

Aufgabe der vorliegenden Erfindung ist es, einen Steckverbinder der eingangs genannten Art anzugeben, dessen Hochfrequenzeigenschaften allen zur Zeit gestellten Anforderungen genügen.

Diese Aufgabe wird für einen Steckverbinder der eingangs genannten Art dadurch gelost, daß die Schirmelemente der Federleiste aus ineinander einschiebbaren kammartig ausgebildeten Schirmungsquerblechen und Schirmungslängsblechen bestehen, wobei alle Schirmungsbleche im vorderen Bereich der Aufnahmekammern mit Einschneidungen vorgegebener Breite versehen sind und die jeweiligen Ecken in eine vorgegebene Richtung abgebogen sind, und daß an den Kreuzungspunkten der Schirmelemente in der Messerleiste verankerte und mit Masse verbundene dünne zusätzliche Kontaktstifte vorgesehen sind, welche die Schirmungsbleche der Federleiste im vorderen Bereich der Aufnahmekammern kontaktieren.

Bei dem erfindungsgemäßen Steckverbinder werden die im Zwischenraster angeordneten Schirmelemente auf die entsprechenden Leiterplatten mittels der zusätzlichen Kontaktstifte ankontaktiert. Hierdurch wird eine KOAX-Funktion ermöglicht, welche gegenüber der herkömmlichen KOAX-Steckverbinderausführung billiger ist und dem erfindungsgemäßen Steckverbinder Hochfrequenzeigenschaften verleiht, welche allen heutigen Anforderungen genügen.

Eine zweckmäßige Ausgestaltung des erfindungsgemäßen Steckverbinders ist dadurch gekennzeichnet, daß die Schirmelemente der Messerleiste aus ineinander einschiebbaren kammartig ausgebildeten Schirmungsblechstreifen bestehen, welche im wesentlichen wellenförmig gebogen sind, damit an den Kreuzungspunkten ein federnder Kontakt mit den Kontaktstiften gegeben ist. Auf diese Weise wird auch innerhalb des Messerleistenbodens eine sehr gute Abschirmung der signalführenden Messer erreicht.

Um auch bei Steckverbindern, bei denen die Anschlüsse der Federleiste rechtwinklig abgebogen sind, gute hochfrequenzmäßige Eigenschaften zu erreichen, ist eine andere Ausgestaltung des erfindungsgemäßen Steckverbinders dadurch gekennzeichnet, daß die Schirmungsbleche rechtwinklig abgebogen sind, wobei der erste Schenkel parallel zur Längsrichtung der Aufnahmekammern und der zweite Schenkel senkrecht zur Leiterplatte verläuft, und daß die Schirmlängsbleche im Winkelbereich durch isolierende Winkelprofile getrennt sind.

Weitere Ausgestaltungen des erfindungsgemäßen Steckverbinders ergeben sich aus den weiteren Unteransprüchen sowie aus der nachfolgenden Beschreibung eines Ausführungsbeispiels anhand der Figur.

Es zeigen
- Fig. 1: eine teilweise Draufsicht auf eine Rückwandleiterplatte und eine teilweise Draufsicht auf eine auf die Rückwandleiterplatte aufgesteckte Messerleiste,
- Fig. 2: einen teilweisen Querschnitt durch eine Messerleiste und einen teilweisen Querschnitt durch eine Federleiste,
- Fig. 3: einen Querschnitt durch eine Federleiste, bei der Anschlüsse rechtwinklig abgebogen sind,
- Fig. 4: einen teilweisen Querschnitt durch eine Federleiste entlang der Linie A-A in Fig. 3,
- Fig. 5: einen teilweisen Querschnitt durch eine Federleiste entlang der Linie B-B in Fig. 3,
- Fig. 6: eine perspektivische Explosionszeichnung eines Schirmungsquerbleches und mehrerer abgewinkelter Schirmungslängsbleche,
- Fig. 7: eine Einzelheit beim Einstecken des Kontaktstiftes in die Federleiste.

Fig. 1 zeigt unter anderem eine teilweise Draufsicht auf eine Potentialebene der Rückwandleiterplatte 6 mit den größeren Bohrungen 18 für die Kontaktmesser und den kleineren Bohrungen 19 für die Kontaktstifte der Schirmung. Der andere Teil der Fig. 1 zeigt eine teilweise Draufsicht auf ein Messerleistengehäuse 1, welches auf die Rückwandleiterplatte 6 aufgesteckt worden ist. Zwischen den Kontaktmessern 2 sind Schlitze 4 im Messerleistenboden des Messerleistengehäuses 1 vorgesehen. In diese Schlitze sind federnde Schirmungsblechstreifen 5 eingelegt. Die Schirmungsblechstreifen 5 sind kammartig ausgebildet, damit sie ineinander geschoben werden können. Dabei können, wie in der Zeichnung dargestellt ist, die Schirmungsblechstreifen 5 im wesentlichen wellenförmig gebogen werden, damit sie kraftschlüssig an den Kontaktstiften 3 anliegen und somit ein sicherer Kontakt gewährleistet ist. Die Kontaktstifte 3 werden im Kunststoffkörper der Messerleiste gehalten und über das von den Schirmungsblechstreifen 5 gebildete Blechgefache miteinander verbunden. Damit der Kunststoffkörper nicht auseinanderfällt, ist ein zusammenhängender Boden von ca. 1mm notwendig.

Fig. 2 zeigt einen teilweisen Schnitt durch ein Messerleistengehäuse 1 in Verbindung mit einer teilweisen Draufsicht auf das Messerleistengehäuse 1, wie es in Fig. 1 dargestellt ist. Weiterhin ist in Fig. 2 der Zusammenhang mit dem Federleistengehäuse 8, welches in das Messerleistengehäuse 1 eingeschoben wird, dargestellt.

Der Aufbau des Federleistengehäuses 8 ergibt sich aus Fig. 3, in welcher ein Querschnitt durch ein Federleistengehäuse gezeigt ist, bei welchem die Anschlüsse rechtwinklig zur Leiterplatte hin abgebogen sind, in Verbindung mit den Fig. 4 und 5, welche Schnitte entlang der Linien A-A und B-B in Fig. 3 darstellen.

In dem Federleistengehäuse 8 sind Aufnahmekammern 11 für die Kontaktfedern 10 vorgesehen. Die Kontaktfedern sind mit Einpreßstiften 15 verbunden, durch welche sie mit der Baugruppenleiterplatte 9 kontaktiert sind. Innerhalb des Federleistengehäuses 8 sind in Schlitzen 12 zwischen den Aufnahmekammern 11 Schirmungslängsbleche 13 und Schirmungsquerbleche 14 angeordnet. Diese Schirmungsbleche 13 und 14 sind im wesentlichen kammartig ausgebildet und besitzen im vorderen Bereich der Aufnahmekammern Einschneidungen vorgegebener Breite, wobei die jeweiligen Ecken der Einschneidungen in eine vorgegebene Richtung abgebogen sind, was im Detail in der Fig. 7 dargestellt ist.

Der Aufbau und die Anordnung der Schirmungslängsbleche 13 und der Schirmungsquerbleche 14 ergibt sich aus der Fig. 6. In der Fig. 6 sind abgewinkelte Schirmungslängsbleche 13 gezeigt, es ist aber aus dieser Fig. leicht zu ersehen, wie die Schirmungslängsbleche 13 ausgeführt sind, wenn das Federleistengehäuse 8 einen graden Durchgang aufweist. Die abgewinkelten Schirmungslängsbleche 13 weisen in ihrem Schenkel, welcher senkrecht zur Baugruppenleiterplatte steht, Langlöcher auf, in welche Lappen der Schirmungsbleche 14, von denen in Fig. 6 nur eines dargestellt ist, hindurchragen, um einen guten Kontakt zwischen den Schirmungsblechen zu gewährleisten. Diese Lappen werden nach dem Durchstecken umgebogen.

Im Winkelbereich sind die Schirmungslängsbleche 13 durch Winkelprofile 16 voneinander isoliert. Der gesamte Winkelbereich wird mittels eines Abdeckwinkels 17, der mittels Rastverbindungen gehalten wird, abgedeckt. Die Schirmungslängsbleche 13 sind mittels Einpreßstiften 22 mit der Baugruppenleiterplatte 9 kontaktiert.

## Patentansprüche

1. Steckverbinder für Rückwandverdrahtungen, bestehend aus einer als einseitig offenes rechtwinkliges Gehäuse ausgebildeten Messerleiste (1) zum Aufstecken auf die Messer einer Rückwandleiterplatte und einer in die Messerleiste (1) einsteckbaren mit Aufnahmekammern (11) versehenen und mit einer Baugruppenleiterplatte fest verbundenen Federleiste (8), wobei die Messer und Federn parallel in mehreren Reihen angeordnet sind, wobei die Wände der Aufnahmekammern (11) mit Schlitzen versehen sind, welche die Aufnahmekammern (11) umgeben und in die elektrisch leitfähige Schirmelemente eingelegt sind, die untereinander leitend zu einem Potentialkäfig verbunden sind, und wobei der Boden der Messerleiste (1) mit Schlitzen versehen ist, welche die Messer umgeben und in die elektrisch leitfähige Schirmelemente eingelegt sind,
**dadurch gekennzeichnet**,
daß die Schirmelemente der Federleiste (8) aus kammartig ausgebildeten Schirmungsquerblechen (14) und Schirmungslängsblechen (13) bestehen, wobei alle Schirmungsbleche (13, 14) im vorderen Bereich der Aufnahmekammern (11) mit Einschneidungen vorgegebener Breite versehen sind und wobei die jeweiligen Ecken in eine vorgegebene Richtung abgebogen sind, und daß an den Kreuzungspunkten der Schirmelemente in der Messerleiste (1) verankerte und mit Masse verbundene dünne zusätzliche Kontaktstifte (3) vorgesehen sind, welche die Schirmungsbleche (13, 14) der Federleiste (8) im vorderen Bereich der Aufnahmekammern (11) an vier Stellen kontaktieren.

2. Steckverbinder nach Anspruch 1,
**dadurch gekennzeichnet**,
daß die Schirmelemente der Messerleiste (1) ineinander einschiebbar aus kammartig ausgebildeten Schirmungsblechstreifen (5) bestehen, welche im wesentlichen wellenförmig gebogen sind, damit an den Kreuzungspunkten ein federnder Kontakt mit den Kontaktstiften (3) gegeben ist.

3. Steckverbinder nach Anspruch 1 oder 2,
bei dem die Anschlüsse der Federleiste rechtwinklig abgebogen sind,
**dadurch gekennzeichnet**,
daß die Schirmungslängsbleche (13) rechtwinklig abgebogen sind, wobei der erste Schenkel parallel zur Längsrichtung der Aufnahmekammern (11) und der zweite Schenkel senkrecht zur Baugruppenleiterplatte (9) verläuft, und daß die Schirmungslängsbleche (13) im Winkelbereich durch isolierende Winkelprofile (16) voneinander getrennt sind.

4. Steckverbinder nach Anspruch 3,
**dadurch gekennzeichnet**,
daß die zweiten Schenkel der Schirmungslängsbleche jeweils Langlöcher (20) aufweisen, durch die Lappen (21), die an den Schirmungsquerblechen (14) vorgesehen sind hindurchgreifen.

5. Steckverbinder nach einem der vorhergehenden Ansprüche,
**dadurch gekennzeichnet**,
daß die Schirmungslängsbleche (13) auf der Leiterplatte mittels Einpreßstifte (22) kontaktiert sind.

## Claims

1. Plug connector for backplane wiring, comprising a male strip connector (1), which is designed as a rectangular housing open on one side, for plugging onto the blades of a motherboard and a female strip connector (8) which can be plugged into the male strip connector (1), is provided with retaining chambers (11) and is firmly connected to an assembly printed circuit board, the blades and the sockets being arranged parallel in a plurality of rows, the walls of the retaining chambers (11) being provided with slots which surround the retaining chambers (11) and into which electrically conductive screening elements are inserted which are conductively connected to one another to form an equipotential cage, and the bases of the male strip connector (1) being provided with slots which surround the blades and into which electrically conductive screening elements are inserted, characterized in that the screening elements of the female strip connector (8) are composed of transverse screening plates (14) and longitudinal screening plates (13) which are designed like combs, all the screening plates (13, 14) being provided in the front region of the retaining chambers (11) with incisions of predetermined width, and the respective corners being bent into a predetermined direction, and in that thin additional contact pins (3) are provided which are anchored at the crossing points of the screening elements in the male strip connector (1), are connected to earth and make contact with the screening plates (13, 14) of the female strip connector (8) at four points in the front region of the retaining chambers (11).

2. Plug connector according to Claim 1, characterized in that the screening elements of the male strip connector (1), which can be pushed one inside the other, are composed of sheet-metal screening strips (5), which are designed like a comb and are bent essentially in a corrugated shape in order to provide a sprung contact with the contact pins (3) at the crossing points.

3. Plug connector according to Claim 1 or 2, in which the connections of the female strip connector are bent at right angles, characterized in that the longitudinal screening plates (13) are bent at right angles, the first limb running parallel to the longitudinal direction of the retaining chambers (11) and the second limb running at right angles to the assembly printed circuit board (9), and in that the longitudinal screening plates (13) are isolated from one another in the region of the bend by insulating angled profiles (16).

4. Plug connector according to Claim 3, characterized in that the second limbs of the longitudinal screening plates each have elongated holes (20) through which tabs (21) which are provided on the transverse screening plates (14) pass.

5. Plug connector according to one of the preceding claims, characterized in that the longitudinal screening plates (13) make contact with the printed circuit board by means of push-in pins (22).

## Revendications

1. Connecteur de câblages de panneau arrière, constitué d'une réglette (1) de contact à couteaux, réalisée sous forme d'un boîtier rectangulaire ouvert d'un côté, destinée à être enfilée sur les couteaux d'une plaque à circuits imprimés de panneau arrière, et d'une connecteur multipolaire (8) à ressorts qui peut être enfiché dans la réglette (1) de contact à couteaux, qui est munie de chambres (11) de réception, et qui est reliée de manière fixe à une plaque à circuits imprimés de modules, les couteaux et les ressorts étant montés parallèlement en plusieurs rangées, les parois des chambres (11) de réception étant munies de fentes qui entourent les chambres (11) de réception et dans lesquelles sont insérés des éléments de blindage conducteurs de l'électricité, qui sont reliés entre eux de manière conductrice en une cage de potentiel, et le fond de la réglette (1) de contact à couteaux étant muni de fentes, qui entourent les couteaux et dans lesquelles sont insérés des éléments de blindage conducteurs de l'électricité,
caractérisé en ce que
les éléments de blindage du connecteur multipolaire (8) à ressorts sont constitués de tôles (14) transversales de blindage et de tôles (13) longitudinales de blindage réalisées en forme de peigne, toutes les tôles (13, 14) de blindage étant munies dans la partie avant des chambres (11) de réception de découpes de largeur prescrite et les coins étant coudés dans une direction prescrite, et en ce qu'il est prévu des broches (3) de contacts minces supplémentaires, qui sont reliées à la masse, qui sont ancrées dans la réglette (1) de contact à couteaux aux points d'intersection des éléments de blindage et qui mettent en contact en quatre points les tôles (13, 14) de blindage du connecteur multipolaire (8) à ressorts dans la partie avant des chambres (11) de réception.

2. Connecteur suivant la revendication 1, caractérisé en ce que les éléments de blindage de la réglette (1) de contact à couteaux sont constitués de bandes (5) de tôles de blindage réalisées en forme de peigne, qui peuvent être enfilées les unes dans les autres et qui sont incurvées sensiblement de manière ondulée, afin d'obtenir aux points d'intersections un contact élastique avec les broches (3) de contact.

3. Connecteur suivant la revendication 1 ou 2, dans lequel les bornes du connecteur multipolaire à ressorts sont coudées à angle droit,
caractérisé en ce que
les tôle (13) longitudinales de blindage sont coudées à angle droit, la première branche s'étendant parallèlement à la direction longitudinale des chambres (11) de réception et la deuxième branche s'étendant perpendiculairement à la plaque (9) à circuits imprimés de modules, et en ce que les tôles (13) longitudinales de blindage sont séparées entre elles dans la zone angulaire par des cornières (16) isolantes.

4. Connecteur suivant la revendication 3,
caractérisé en ce que
les deuxièmes branches des tôles longitudinales de blindage comportent chacune des trous (20) oblongs dans lesquels passent les pattes (21) qui sont prévues sur les tôles (14) transversales de blindage.

5. Connecteur suivant l'une des revendications précédentes,
caractérisé en ce que
les tôles (13) longitudinales de blindage sont mises en contact sur la plaque à circuits imprimés au moyen de broches (22) à emmancher.
